# EUROPÄISCHE PATENTSCHRIFT

(11) **EP 1 144 872 B1**
(45) Veröffentlichungstag und Bekanntmachung des Hinweises auf die Patenterteilung: **07.06.2006**
(21) Anmeldenummer: 00974292.5
(22) Anmeldetag: 05.09.2000
(51) Int. Cl.: F04D 29/66

(54) **GEBLÄSE**
FAN
VENTILATEUR

(30) Priorität: 26.10.1999 DE 19951369
(43) Veröffentlichungstag der Anmeldung: 17.10.2001
(73) Patentinhaber: ROBERT BOSCH GMBH, 70442 Stuttgart (DE)
(72) Erfinder: MUSCHELKNAUTZ, Claudius, 77815 Buehl (DE)
(86) Internationale Anmeldenummer: PCT/DE2000/003042
(87) Internationale Veröffentlichungsnummer: WO 2001/031204

(56) Entgegenhaltungen:
- EP-A- 0 840 063
- EP-A- 0 872 643
- FR-A- 1 519 407
- US-A- 2 267 275
- US-A- 5 266 753
- US-A- 5 454 690
- US-A- 5 894 114

## Beschreibung

Die Erfindung geht von einem Gebläse nach dem Oberbegriff des Anspruchs 1 aus.

### Stand der Technik

Bei Hubkolbenbrennkraftmaschinen mit Dreiwegekatalysatoren wird insbesondere während eines Kaltstarts Frischluft durch Sekundärgebläse in das Abgassystem eingeblasen, um eine exotherme Nachoxidation der unverbrannten Kohlenstoffverbindungen einzuleiten. Durch den Verbrennungsvorgang wird der Anteil an Kohlenmonoxid und Kohlenwasserstoffen im Abgas reduziert und der Katalysator gegebenenfalls schnell auf eine günstige Betriebstemperatur gebracht.

Die Gebläse verursachen starke Geräusche, insbesondere wenn hohe Strömungsgeschwindigkeiten und eine große Druckerhöhung mit hohen Drehzahlen erzeugt werden. Um die Geräusche zu reduzieren, kann die Frischluft über einen Luftfilter der Hubkolbenbrennkraftmaschine angesaugt werden. Hierzu sind jedoch zusätzliche Leitungen erforderlich, was einen großen Aufwand bedeutet. Wird die Frischluft durch eine unverschlossene Öffnung aus dem Freien angesaugt, werden im Ansaugbereich in der Regel separate Schalldämpfer verwendet.

Aus der DE 42 05 489 A1 ist ein Gebläse bekannt, dessen Schalldämpfer als separates Bauteil am Gebläse montiert ist. Es weist einen Gehäusetopf mit einem ebenen Topfboden, mit einer Topfwand und mit einem die Topföffnung abschließenden Gehäusedeckel auf. Eine Lufteintrittsöffnung in der Topfwand und ein Luftaustrittskanal mit einer zentralen Öffnung im Gehäusedeckel sind durch einen spiralförmigen Kanal verbunden, der von einem Dämmeinsatz aus offenporigem Schallabsorptionsmaterial gebildet wird. In Achsrichtung des Schalldämpfers reicht der Kanal vom Topfboden bis zum Gehäusedeckel und wird von diesen Teilen axial begrenzt. Der Schalldämpfer ist in einer Ansaugleitung des Gebläses über Anschiußstutzen eingebaut. Solche Schalldämpfer können auch für andere Zwecke verwendet werden, insbesondere bei Gebläsen für Belüftungsanlagen von Kraftfahrzeugen.

Aus der DE 196 31 664.2 ist ein Gebläse mit einem Schalldämpfer bekannt, der ein Gehäuse mit einer Lufteintrittsöffnung am Umfang und einen Luftaustrittskanal mit einer Luftaustrittsöffnung an einer Stirnseite aufweist. Die Luftaustrittsöffnung ist mittig oder außermittig angeordnet und mit einer Einlaßöffnung in einer Stirnwand des Gebläsegehäuses verbunden. Das Gehäuse des Schalldämpfers ist an dem Gebläsegehäuse befestigt und in Richtung des Gebläses offen, wobei die Stirnwand als eine gemeinsame Trennwand zwischen dem Gehäuse des Schalldämpfers, das keinen Gehäusedeckel hat, und dem Gebläsegehäuse dient. Eine Schicht des Schallabsorptionsmaterials liegt direkt an dem Gebläsegehäuse an. Dadurch wird ein Gehäusedeckel des Schalldämpfers eingespart und die Schallabstrahlung des Gebläses verringert.

Um ein Laufrad des Gebläses auf eine Antriebswelle montieren zu können, ist das Gebläsegehäuse in einer Ebene quer zur Antriebswelle geteilt. Die beiden Teile werden miteinander verschraubt. Dazu besitzen die Teile des Gebläsegehäuses am Umfang zylindrische Passflächen. Für die Befestigung des Schalldämpfers am Gebläse werden ebenfalls Anlageflächen und Befestigungselemente benötigt.

Aus der EP-A-0840 063 ist ein gattungsgemäßes (entspricht dem Oberbegriff vom Anspruch 1) Gebläse mit einem Elektromotor bekannt, auf dessen Antriebswelle ein radiales Laufrad sitzt, dessen Gebläsegehäuse in einer stirnseitigen Wand eine Einlassöffnung aufweist. Durch diese wird Luft angesaugt. An die Einlassöffnung schließt sich nach außen ein Schalldämpfer an, dessen Gehäuse mit Befestigungselementen an dem Gebläsegehäuse befestigt ist. Das Gehäuse des Schalldämpfers und das Gebläsegehäuse haben eine gemeinsame Stirnwand, die von einer Scheibe mit einer mittigen Einlassöffnung gebildet ist. Die Scheibe ist zwischen den Schalldämpfer und das Gebläsegehäuse eingespannt und begrenzt den Raum für das Laufrad.

### Vorteile der Erfindung

Nach der Erfindung ist die Scheibe aus Blech gestanzt und die Einlassöffnung trichterförmig gestaltet. Sie weist einen angeformten Bund auf, der in den Raum für das Laufrad ragt, wobei der Durchmesser der Einlassöffnung und der Radius am angeformten Bund an den optimalen Arbeitspunkt des Gebläses angepasst sind. Die Blechscheibe kann in ihrer Stärke und Gestaltung leicht modifiziert werden, wodurch das Schallabstrahlungsspektrum auf die Einbauverhältnisse abgestimmt werden kann. Gleichzeitig wird durch die Masse des Materials die Dämmwirkung verbessert. Die Blechscheibe ist in eine stirnseitige Aussparung am Gebläsegehäuse gefügt und am Umfang zentriert.

Das Gehäuse des Schalldämpfers besitzt zweckmäßigerweise an seiner dem Gebläsegehäuse zugewandten Seite einen Bund, der in eine Aussparung des Gebläsegehäuses gefügt ist. Beide Teile werden auf diese Weise zueinander zentriert, wobei der Schalldämpfer gegenüber dem Gebläse um die Antriebsachse gedreht werden kann, sodass die Lage seiner Lufteintrittsöffnung an die Einbauverhältnisse im Fahrzeug leicht angepasst werden kann. Vorteilhafterweise besitzt das Gehäuse des Schalldämpfers einen weiteren angeformten Bund, der das Gebläsegehäuse am Umfang überdeckt. Somit ist das Gebläse in diesem Bereich abgedichtet, sodass keine Fremdluft in das Gebläse oder Schall nach außen gelangen kann.

Dadurch dass der Schalldämpfer die gesamte Stirnseite des Gebläses überdeckt, wird die schallabstrahlende Oberfläche des Gebläsegehäuses stark reduziert. Zudem wird durch den großen Umfang des Schalldämpfers ein langer Kanal ermöglicht, was sich ebenfalls positiv auf die Schalldämpfung auswirkt.

Das Gehäuse des Schalldämpfers wird mittels Halteklammern am Gebläsegehäuse befestigt, was die Montage und Demontage vereinfacht und die Ausrichtung des Schalldämpfers erleichtert. Ferner kann das Gebläsegehäuse kostengünstiger hergestellt werden, da beispielsweise Halterungen für Befestigungselemente entfallen.

### Zeichnung

Weitere Vorteile ergeben sich aus der folgenden Zeichnungsbeschreibung. In der Zeichnung ist ein Ausführungsbeispiel der Erfindung dargestellt.

Es zeigt:
- Fig. 1: einen Teillängsschnitt eines erfindungsgemäßen Gebläses und
- Fig. 2: einen vergrößerten Ausschnitt entsprechend der Linie II in Fig. 1.

### Beschreibung der Ausführungsbeispiele

Ein Elektromotor 52 eines Gebläses 10 treibt ein Laufrad 30 an, das mittels einer Mutter 38 auf einer Antriebswelle 40 befestigt ist. Das Laufrad 30 läuft in einem Gebläsegehäuse 14 in einem Raum 28 und wird von einer offenen Stirnseite montiert. Die Öffnung wird von einem Schalldämpfer 12 verschlossen, dessen Gehäuse 16 eine Scheibe 20 aus Blech umfasst, die zwischen dem Gebläsegehäuse 14 und dem Schalldämpfer 12 gehalten ist und eine gemeinsame Trennwand zwischen dem Raum 28 und dem Schalldämpfer 12 bildet. Hierzu weist das Gebläsegehäuse 14 eine Aussparung 32 auf, in die die Scheibe 20 aus Blech stirnseitig gefügt und in der sie an ihrem Außendurchmesser 48 zentriert ist.

Das Gehäuse 16 des Schalldämpfers 12 enthält Schallabsorptionsmaterial 22, in dem spiralförmige Luftführungskanäle 54 vorgesehen sind. Diese schließen sich an einer nicht näher dargestellten Ansaugöffnung am Umfang des Gehäuses 16 an und führen zu einer Einlassöffnung 24 in der Scheibe 20. Die Einlassöffnung 24 ist trichterförmig gestaltet, indem sie von einem Bund 26 umgeben ist, der mit einem Übergangsradius 46 zum Raum 28 hin an der Scheibe 20 angeformt ist. Der Durchmesser 44 der Einlassöffnung 24 und der Übergangsradius 46 können für jeden Anwendungsfall an den optimalen Betriebspunkt des Gebläses 10 angepasst werden.

Der Schalldämpfer 12 wird vormontiert und anschließend in Richtung 42 mit dem Gebläse 10 zusammengefügt. Dazu weist das Gehäuse 16 des Schalldämpfers 12 an seiner dem Gebläsegehäuse 14 zugewandten Seite einen angeformten Bund 34 auf, der ebenfalls stirnseitig in die Aussparung 32 gefügt wird. Dieser bildet somit eine radiale Anlagefläche und fixiert mit seiner Stirnseite 50 gleichzeitig die Scheibe 20 axial. Ein weiterer am Gehäuse 16 des Schalldämpfers 12 angeformter Bund 36 umgibt das Gebläsegehäuse 14 am gesamten Umfang. Vorteilhafterweise sind das Gehäuse 16 des Schalldämpfers 12 und das Gebläsegehäuse 14 durch mehrere Halteklammern 18 verspannt.

Das Schallabsorptionsmaterial 22 reicht bis zur Scheibe 20, welche den Schalldämpfer 12 von dem Raum 28 für das Laufrad 30 trennt, und wird bei der Montage leicht zusammengedrückt, sodass es unter einer Vorspannung an der Scheibe 20 anliegt.

### Bezugszeichen

- 10: Gebläse
- 12: Schalldämpfer
- 14: Gebläsegehäuse
- 16: Gehäuse
- 18: Halteklammer
- 20: Scheibe
- 22: Schallabsorptionsmaterial
- 24: Einlaßöffnung
- 26: Bund
- 28: Raum
- 30: Laufrad
- 32: Aussparung
- 34: Bund
- 36: Bund
- 38: Mutter
- 40: Antriebswelle
- 42: Richtung
- 44: Durchmesser
- 46: Radius
- 48: Außendurchmesser
- 50: Stirnseite
- 52: Elektromotor
- 54: Luftführungskanal

## Patentansprüche

1. Gebläse (10) mit einem Elektromotor (52), auf dessen Antriebswelle (40) ein radiales Laufrad (30) sitzt, dessen Gebläsegehäuse (14) in einer stirnseitigen Wand (20) eine Einlassöffnung (24) aufweist, durch die Luft angesaugt wird und an die sich ein Schalldämpfer (12) anschließt, dessen Gehäuse (16) mit Befestigungselementen an dem Gebläsegehäuse (14) befestigt ist, wobei zwischen dem Gehäuse (16) und dem Gebläsegehäuse (14) eine gemeinsame Stirnwand (20) von einer Scheibe (20) mit einer mittigen Einlassöffnung (24) gebildet ist, die zwischen den Schalldämpfer (12) und das Gebläsegehäuse (14) eingespannt ist und den Raum (28) für das Laufrad (30) begrenzt, **dadurch gekennzeichnet, dass** die Scheibe (20) aus Blech gestanzt ist, die Einlassöffnung (24) trichterförmig gestaltet ist und einen angeformten Bund (26) aufweist, der in den Raum (28) für das Laufrad (30) ragt, wobei der Durchmesser der Einlassöffnung (24) und der Radius am angeformten Bund (26) an den optimalen Arbeitspunkt des Gebläses (10) angepasst sind.

2. Gebläse (10) nach Anspruch 1, **dadurch gekennzeichnet, dass** die Blechscheibe (20) in einer Aussparung (32) des Gebläsegehäuses (14) liegt und an ihrem Außendurchmesser (48) geführt ist.

3. Gebläse (10) nach Anspruch 2, **dadurch gekennzeichnet, dass** das Gehäuse (16) des Schalldämpfers (12) an seiner dem Gebläse (10) zugewandten Seite einen Bund (34) aufweist, der in die Aussparung (32) des Gebläsegehäuses (14) mit der Blechscheibe (20) gefügt ist.

4. Gebläse (10) nach Anspruch 3, **dadurch gekennzeichnet, dass** das Gehäuse (16) des Schalldämpfers (12) an seiner dem Gebläse (10) zugewandten Seite einen weiteren Bund (36) aufweist, der das Gebläsegehäuse (14) am,Umfang überdeckt.

5. Gebläse (10) nach einem der vorhergehenden Ansprüche, **dadurch gekennzeichnet, dass** das Gehäuse (16) des Schalldämpfers (12) durch Halteklammern (18) am Gebläsegehäuse (14) befestigt ist.

6. Gebläse (10) nach einem der vorhergehenden Ansprüche, **dadurch gekennzeichnet, dass** das Gebläsegehäuse (14) integraler Bestandteil des Gehäuses des Elektromotors (52) ist.

## Claims

1. Blower (10), with an electric motor (52), on the drive shaft (40) of which is seated a radial rotor (30), the blower housing (14) of the said blower having, in an end-face wall (20), an inlet port (24), through which air is sucked in and to which is connected a sound damper (12), the housing (16) of which is fastened to the blower housing (14) by means of fastening elements, a common end wall (20) being formed between the housing (16) and the blower housing (14) by a disc (20) which has a central inlet port (24) and which is tension-mounted between the sound damper (12) and the blower housing (14) and delimits the space (28) for the rotor (30), **characterized in that** the disc (20) is punched from sheet metal and the inlet port (24) is of funnel-shaped configuration and has an integrally moulded collar (26) which projects into the space (28) for the rotor (30), the diameter of the inlet port (24) and the radius on the integrally moulded collar (26) being adapted to the optimum operating point of the blower (10).

2. Blower (10) according to Claim 1, **characterized in that** the sheet-metal disc (20) lies in a clearance (32) of the blower housing (14) and is guided on the outside diameter (48) of the said clearance.

3. Blower (10) according to Claim 2, **characterized in that** the housing (16) of the sound damper (12) has, on its side facing the blower (10), a collar (34) which is inserted into the clearance (32) of the blower housing (14) together with the sheet-metal disc (20).

4. Blower (10) according to Claim 3, **characterized in that** the housing (16) of the sound damper (12) has, on its side facing the blower (10), a further collar (36) which overlaps the blower housing (14) on the circumference.

5. Blower (10) according to one of the preceding claims, **characterized in that** the housing (16) of the sound damper (12) is fastened to the blower housing (14) by means of holding clips (18).

6. Blower (10) according to one of the preceding claims, **characterized in that** the blower housing (14) is an integral component of the housing of the electric motor (52).

## Revendications

1. Ventilateur (10) comprenant :
- un moteur électrique (52), dont l'arbre d'entraînement (40) porte une roue radiale (30),
- un boîtier de ventilateur (14) avec, dans une paroi frontale (20), une ouverture d'admission (24) à travers laquelle est aspiré l'air et au niveau de laquelle se raccorde un amortisseur de bruit (12) dont le boîtier (16) est fixé au boîtier du ventilateur (14) à l'aide d'éléments de fixation,
une paroi frontale commune (20) étant formée entre le boîtier (16) et le boîtier du ventilateur (14) par un disque (20) possédant une ouverture d'admission centrale (24), le disque (20) serré entre l'amortisseur de bruit (12) et le boîtier du ventilateur (14) délimitant l'espace (28) pour la roue (30),
**caractérisé en ce que**
le disque (20) est embouti à partir d'une tôle, l'ouverture d'admission (24) en forme d'entonnoir et présente un collier (26) qui dépasse dans l'espace (28) prévu pour la roue (30), le diamètre de l'ouverture d'admission (24) et le rayon du collier (26) étant adaptés au point de fonctionnement optimal du ventilateur (10).

2. Ventilateur (10) selon la revendication 1,
**caractérisé en ce que**
le disque en tôle (20) repose dans un évidement (32) du boîtier du ventilateur (14) et est guidé au niveau de son diamètre extérieur (48).

3. Ventilateur (10) selon la revendication 2,
**caractérisé en ce que**
le boîtier (16) de l'amortisseur de bruit (12) présente, du côté tourné vers le ventilateur (10), un collier (34) intégré dans l'évidement (32) du boîtier du ventilateur (14) avec le disque en tôle (20).

4. Ventilateur (10) selon la revendication 3,
**caractérisé en ce que**
le boîtier (16) de l'amortisseur de bruit (12) présente, du côté tourné vers le ventilateur (10), un autre collier (36) qui recouvre la périphérie du boîtier du ventilateur (14).

5. Ventilateur (10) selon l'une des revendications précédentes,
**caractérisé en ce que**
le boîtier (16) de l'amortisseur de bruit (12) est fixé au boîtier du ventilateur (14) par des pattes de maintien (18).

6. Ventilateur (10) selon l'une des revendications précédentes,
**caractérisé en ce que**
le boîtier du ventilateur (14) est un composant intégral du boîtier du moteur électrique (52).
